# EUROPÄISCHE PATENTANMELDUNG

(11) **EP 1 081 674 A1**
(43) Veröffentlichungstag der Anmeldung: **07.03.2001**
(21) Anmeldenummer: 00117018.2
(22) Anmeldetag: 08.08.2000
(51) Int. Cl.: G09F 27/00

(54) **Vorrichtung zur Darstellung von Informationen**

(30) Priorität: 30.08.1999 DE 29915168 U
(71) Anmelder: Müller, Marie, 14195 Berlin (DE)
(72) Erfinder: Müller, Marie, 14195 Berlin (DE)
(74) Vertreter: Liesegang, Eva

(57) **Zusammenfassung**

Die Erfindung bezieht sich auf eine Vorrichtung zum Darstellen von Informationen, insbesondere zur Darstellung von Informationen auf Messen und Ausstellungen. Die Vorrichtung umfaßt eine Multimediaeinrichtung (4) zum Abspielen mehrerer Bild- und/oder Toninformationen, beispielsweise Filme oder 3D-Animationen, wenigstens ein Auswahlmittel (2) und eine Steuereinrichtung, die an die Multimediaeinrichtung (4) und das wenigstens eine Auswahlmittel gekoppelt ist. Bei einer Betätigung des wenigstens einen Auswahlmittels (2) ist ein Auswahlsignal an die Steuereinrichtung übermittelbar, so daß die Steuereinrichtung das Auswahlsignal auswerten kann, um in der Multimediaeinrichtung (4) das Abspielen einer der mehreren Bild- und/oder Toninformationen auslösen zu können. Die eine Bild- und/oder Toninformation wird dem Auswahlsignal mit Hilfe von Zuordnungsmitteln zugeordnet, welche von der Steuereinrichtung umfaßt sind. Das wenigsten eine Auswahlmittel (2) ist an einem Ausstellungsobjekt (1) angeordnet, welches in einem Abstand, räumlich getrennt von der Multimediaeinrichtung (4) angeordnet ist.

## Beschreibung

Die Erfindung betrifft Vorrichtung zur Darstellung von Informationen, insbesondere zur Darstellung von Informationen auf Messen und Ausstellungen, mit einer Multimediaeinrichtung zum Abspielen mehrerer Bild- und/oder Toninformationen, beispielsweise Filme oder 3D-Animationen, wenigstens einem Auswahlmittel, und einer Steuereinrichtung, die an die Multimediaeinrichtung und das wenigstens eine Auswahlmittel gekoppelt ist, wobei bei einer Betätigung des wenigstens einen Auswahlmittels ein Auswahlsignal an die Steuereinrichtung übermittelbar ist, so daß die Steuereinrichtung das Auswahlsignal auswerten kann, um in der Multimediaeinrichtung das Abspielen einer der mehreren Bild- und/oder Toninformationen auslösen zu können, und wobei die eine Bild- und/oder Toninformation dem Auswahlsignal mit Hilfe von Zuordnungsmitteln zugeordnet ist, die die Steuereinrichtung umfaßt.

Derartige Vorrichtungen werden benutzt, um Besuchern einer Messe oder einer Ausstellung Informationen über Ausstellungsgegenstände zu vermitteln. Bekannte Vorrichtungen weisen beispielsweise einen Monitor mit einer Tastatur auf, wobei mittels der Tastatur verschiedene Bild- und/oder Toninformationen abgerufen werden können, um diese auf dem Monitor darzustellen. Weiterhin sind Touchscreen-Vorrichtungen bekannt, bei denen eine Auswahl zwischen verschiedenen Bild- und/oder Toninformationen mit Hilfe von Berührungsflächen erfolgt, die auf dem Touchscreen angeordnet sind.

Aufgabe der vorliegenden Erfindung ist es, eine verbesserte Vorrichtung der eingangs beschriebenen Art zu schaffen.

Diese Aufgabe wird bei einer Vorrichtung nach dem Oberbegriff des Anspruchs 1 erfindungsgemäß dadurch gelöst, daß das wenigstens eine Auswahlmittel an einem Ausstellungsobjekt angeordnet ist, das in einem Abstand, räumlich getrennt von der Multimediaeinrichtung angeordnet ist.

Ein wesentlicher Vorteil, welcher mit der Erfindung gegenüber dem Stand der Technik erreicht ist, besteht darin, daß eine größere Anzahl von Auswahlmitteln vorgesehen werden kann. Die Anzahl ist nicht durch die auf einer Tastatur zur Verfügung stehende Fläche begrenzt ist, wie es bei den bekannten Informationssystemen der Fall ist, bei denen eine Kombination aus Monitor und Tastatur vorgesehen ist. Die Anzahl der nutzbaren Auswahlmittel ist auch nicht durch die auf einem Touchscreen zur Verfügung stehende Fläche begrenzt, wie es bei dem weiteren oben genannten, bekannten System der Fall ist.

Die größere Anzahl von nutzbaren Auswahlmitteln ermöglicht es, daß eine größere Anzahl von Bild- und/oder Toninformationen zum Abspielen auf der Multimediaeinrichtung abgerufen werden kann. Diese Bild- und/oder Toninformationen werden nur dargestellt, wenn ein Besucher der Messe bzw. der Ausstellung es wünscht. Hierdurch wird Ausstellungsfläche eingespart, die benötigt werden würde, um die Bild- und/oder Toninformationen getrennt auszustellen, welche bei der erfindungsgemäßen Vorrichtung abrufbar gespeichert sind. Die Verminderung der benötigten Ausstellungsfläche führt für die Aussteller zu einer wesentlichen Kosteneinsparung.

Weiterhin ergibt sich der Vorteil, daß durch die Anordnung des wenigstens einen Auswahlmittels auf dem Ausstellungsobjekt für den Benutzer eine unmittelbare Verbindung zwischen dem Ausstellungsobjekt und der mit Hilfe der Multimediaeinrichtung dargestellten Bild- und/oder Toninformationen erkennbar ist. Für Benutzer werden auf diesem Wege Elemente des Ausstellungsobjekts und deren Zusammenhänge leichter erkennbar.

Zweckmäßig kann vorgesehen sein, daß das Ausstellungsobjekt und/oder die Multimediaeinrichtung an einem Trägersystem angeordnet sind und mittels des Trägersystems jeweils in einer veränderbaren Stellung gehalten werden können, wodurch ein kompaktes und an verschiedene Ausstellungsumgebungen flexibel anpaßbares Ausstellungssystem gebildet ist.

Bei einer Weiterbildung der Erfindung ist das Trägersystem als ein Rohrträgersystem ausgebildet. Bei Rohrträgersystemen lassen sich die Einzelteile mit Hilfe einfacher mechanischer Mittel miteinander verbinden.

Bei einer Ausgestaltung der Erfindung ist das Ausstellungsobjekt als eine Ausstellungswand mit wenigstens einem Informationsfeld ausgebildet, wobei das wenigstens eine Auswahlmittel und das wenigstens eine Informationsfelds gemeinsam in einem Bereich der Ausstellungswand angeordnet sind, wodurch ein Benutzer mit Hilfe der Betätigung des Auswahlmittels ergänzende Bild- und/oder Toninformationen zu dem wenigstens einen Informationsfeld abrufen kann.

Bei einer Fortbildung der Erfindung weist die Ausstellungswand die Ausstellungswand auf einer Vorderseite eine Vorderwand und auf einer Rückseite eine Rückwand auf, wobei das wenigstens eine Auswahlmittel zumindest teilweise in einem Raum zwischen der Voder- und der Rückwand angeordnet ist, und wobei das wenigstens eine Auswahlmittel durch einen Benutzer von der Vorderseite und/oder von der Rückseite betätigbar ist, wodurch mit Hilfe der Vorder- und der Rückwand ein mechanischer Schutz für das wenigstens eine Auswahlmittel gebildet ist. Des Weiteren können Drahtleitungen, die mit dem wenigstens einen Auswahlmittel verbunden sind, für den Benutzer nicht sichtbar in dem Raum verlegt werden.

Vorteilhaft kann vorgesehen sein, daß das wenigstens eine Auswahlmittel an der Vorderwand oder an der Rückwand angeordnet ist, wodurch die Vorderwand bzw. die Rückwand zur Befestigung des wenigstens einen Auswahlmittels genutzt werden kann.

Bei einer zweckmäßigen Ausgestaltung der Erfindung ist vorgesehen, daß die Steuereinrichtung eine Wandlereinrichtung und eine Rechnereinrichtung umfaßt, daß das wenigstens eine Auswahlmittel über eine Leitung mit der Wandlereinrichtung elektrisch verbunden ist, daß die Wandlereinrichtung über eine andere Leitung mit der Rechnereinrichtung elektrisch verbunden ist, und daß die Rechnereinrichtung über eine weitere Leitung mit der Multimediaeinrichtung elektrisch verbunden ist, wobei das von dem wenigstens einen Auswahlmittel empfangene Auswahlsignal mit Hilfe der Wandlereinrichtung derart umgewandelt werden kann, daß ein umgewandeltes Auswahlsignal von der Wandlereinrichtung an die Rechnereinrichtung übertragen werden kann, um mit Hilfe der Rechnereinrichtung in der Multimediaeinrichtung das Abspielen der dem Auswahlsignal zugeordneten Bild- und/oder Toninformation auslösen zu können. Hierdurch ist eine Möglichkeit geschaffen, das Auswahlsignal so aufzubereiten bzw. zu verarbeiten, das die Multimediaeinrichtung trotz der Verwendung von Auswahlmitteln mit verschiedenen elektrischen Eigenschaften stets in gleicher Weise von der Steuereinrichtung angesprochen wird.

Bei einer vorteilhaften Ausführungsform der Erfindung verlaufen die eine Leitung und/oder die andere Leitung und/oder die weitere Leitung wenigstens teilweise innerhalb von Rohren des Rohrträgersystems, wodurch ein Schutz vor mechanischer Beschädigung der verschiedenen Leitungen gebildet ist. Darüber hinaus sind hierdurch freiliegende Leitungen verhindert, die insbesondere auf Ausstellungen eine Unfallquelle darstellen können.

Bei einer zweckmäßigen Weiterbildung weist die Vorrichtung einen Sockel auf, wobei die Wandlereinrichtung und/oder die Rechnereinrichtung in einem Innenraum des Sockels angeordnet sind, wodurch die Wandlereinrichtung und/oder die Rechnereinrichtung gegen eine mechanische Beschädigung und/oder einer unbefugten Benutzung durch Ausstellungsbesucher geschützt sind.

Vorteilhaft kann das Ausstellungsobjekt auf dem Sockel angeordnet sein. Hierdurch wird wiederum Ausstellungsplatz eingespart. Darüber hinaus kann die Präsentation des Ausstellungsobjekts auf einem Sockel zu einer erhöhten Aufmerksamkeit der Ausstellungsbesucher führen.

Bei einer zweckmäßigen Fortbildung der Erfindung ist das wenigstens eine Auswahlmittel als ein berührungsloser Lichtsensor oder als ein Wärmesensor ausgebildet. Derartige Sensoren weisen keine mechanischen Mittel auf, die von dem Benutzer zu betätigen sind, so daß diese Art von Sensoren besonders für die häufige Betätigung während einer Ausstellung geeignet ist.

Zweckmäßig beträgt ein Auslöseabstand des wenigstens einen berührungslosen Lichtsensors oder des wenigstens einen Wärmesensors etwa 40 mm. Hierdurch ist einerseits eine Betätigung des Auswahlmittels möglich, ohne daß der Benutzer das Ausstellungsobjekt unmittelbar berühren muß. Andererseits gewährleistet dieser Auslöseabstand, daß die Auswahlmittel nicht durch jeden an dem Ausstellungsobjekt vorüberlaufenden Besucher betätigt werden.

Bei einer Ausgestaltung der Erfindung sind der wenigstens eine berührungslose Lichtsensor oder der wenigstens eine Wärmesensor hinter einer Wand angeordnet, die vorzugsweise eine Dicke von etwa 0,8 cm bis 1,2 cm aufweist, wodurch die Sensoren vor einer mechanischen Beschädigung und/oder oder vor Verschmutzung geschützt sind.

Zweckmäßig ist die Wand aus einem Sicherheitsglas gebildet, so daß bei einer möglichen Beschädigung der Wand Verletzungsrisiken vermindert sind.

Eine vorteilhafte Ausgestaltung der Erfindung sieht vor, daß die Wand im Bereich des wenigstens einen berührungslosen Lichtsensors ein Sichtfenster aufweist, hinter welchem der wenigstens eine berührungslose Lichtsensor angeordnet ist, wodurch eine ausreichende Sensitivität des berührungslosen Lichtsensors gegenüber des auf ihn einfallenden Lichts gewährleistet ist.

Bei einer zweckmäßigen Fortbildung der Erfindung kann vorgesehen sein, daß der wenigstens eine berührungslose Lichtsensor oder der wenigstens eine Wärmesensor hinsichtlich einer Ebene der Wand in einer Winkelstellung angeordnet sind, wodurch verhindert werden kann, daß die Sensoren durch Personen ausgelöst werden, die an dem Ausstellungsobjekt vorbeigehen, ohne Bild- und/oder Toninformationen abrufen zu wollen.

Um die Vorrichtung für verschiedene Anwendungsfälle anpaßbar auszubilden, kann bei einer Weiterbildung der Erfindung vorgesehen sein, daß die Winkelstellung einstellbar ist, insbesondere in Abhängigkeit von der Dicke der Wand.

Vorteilhaft umfassen die mehreren Auswahlmittel wenigstens einen Taster. Taster bilden eine preiswerte Alternative für das wenigstens eine Auswahlmittel.

Um Filme auch in einem größeren Format darstellen zu können, kann die Multimediaeinrichtung zweckmäßig eine Leinwand umfassen.

Eine Ausgestaltung der Erfindung sieht vor, daß das wenigstens eine Auswahlmittel Leuchtmittel umfaßt, so daß mit Hilfe der Leuchtmittel ein Lichtsignal ausgesendet werden kann, wenn das wenigstens eine Auswahlmittel durch den Benutzer betätigt wurde. Dieses erleichtert dem Benutzer die Orientierung auf einem Ausstellungsobjekt mit mehreren Auswahlmitteln, so daß der Benutzer die auf der Multimediaeinrichtung dargestellte Bild- und/oder Toninformation einem bestimmten Auswahlmittel zuordnen kann. Des weiteren können hierdurch bereits betätigte Auswahlmittel gekennzeichnet werden.

Die Erfindung wird im Folgenden anhand von Ausführungsbeispielen unter Bezugnahme auf eine Zeichnung näher erläutert. Hierbei zeigen:
- Fig. 1: eine Vorrichtung zur Darstellung von Informationen, wobei das Ausstellungsobjekt als eine Ausstellungswand ausgebildet ist;
- Fig. 2: ein Blockdiagramm;
- Fig. 3: eine doppelwandig ausgebildete Ausstellungswand in Draufsicht; und
- Fig. 4: eine mögliche Anordnung mehrerer Ausstellungswände.

Gemäß Figur 1 umfaßt eine Vorrichtung zur Darstellung von Informationen eine Ausstellungswand 1, auf der mehrere Auswahlmittel 2 angeordnet sind. Die mehreren Auswahlmittel 2 sind jeweils Informationsfeldern 3 zugeordnet, die Bild- und/oder Textdarstellungen umfassen. Mit Hilfe der Betätigung eines der mehreren Auswahlmittel 2 kann ein Benutzer zusätzliche Informationen abrufen, die in Form von Bild- und/oder Toninformation auf einer Multimediaeinrichtung 4 darstellbar sind. Bei dem Ausführungsbeispiel nach Figur 1 ist die Multimediaeinrichtung 4 als ein Monitor ausgebildet. Es kann auch vorgesehen sein, daß die Multimediaeinrichtung 4 als eine Leinwand ausgebildet ist, um großformatige Filme oder Animationen zu zeigen. Toninformationen werden über Lautsprecher (nicht dargestellt) übertragen.

Mit Hilfe der mehreren Auswahlmittel 2 ist die zusätzliche Bild- und/oder Toninformation auf der Multimediaeinrichtung 4 abrufbar, die das Informationsfeld 3 näher erläutert, welchem das jeweilige Auswahlmittel zugeordnet ist. Hierdurch kann der Benutzer gezielt zusätzliche Informationen zu dem jeweiligen Informationsfeld 3 abrufen. Die zusätzliche Information kann slight-shows, 3D-Animationen, Videos, Textinformationen, Bildinformationen und/oder Toninformationen umfassen.

Gemäß einer in Figur 2 gezeigten, schematischen Darstellung ist eines der mehreren Auswahlmittel 5 über eine Leitung 6 mit einer Wandlereinrichtung 7 elektrisch verbunden. Wird das eine Auswahlmittel 5 von einem Besucher betätigt, so wird in dem einen Auswahlmittel 5 ein elektrisches Auswahlsignal erzeugt. Das elektrische Auswahlsignal wird über die Leitung 6 an die Wandlereinrichtung 7 übermittelt. Mit Hilfe der Wandlereinrichtung 7 wird das elektrische Auswahlsignal so aufbereitet, insbesondere hinsichtlich des Spannungsniveaus, das mit Hilfe eines aufbereiteten Auswahlsignals, das über eine andere Leitung 8 an eine Rechnereinrichtung 9 übermittelt wird, die zusätzliche Bild- und/oder Toninformation ausgewählt werden kann, indem von der Rechnereinrichtung 9 ein Steuersignal über eine weitere Leitung 10 an die Multimediaeinrichtung 4 übermittelt wird. Die Rechnereinrichtung 9 ist so programmierbar, daß jedem aufbereiteten Auswahlsignal, daß die Rechnereinrichtung 9 von der Wandlereinrichtung 7 über die andere Leitung 8 empfängt, eine bestimmte, zusätzliche Bild- und/oder Toninformation zugeordnet ist.

Zweckmäßig wird mit Hilfe der Wandlereinrichtung 7 eine Spannung zur Verfügung gestellt, mit der das eine Auswahlmittel 5 betrieben werden kann.

Gemäß Figur 1 ist die Ausstellungswand 1 an einem Rohrträgersystem 11 so befestigt, daß die Ausstellungswand 1 in Sichthöhe eines Ausstellungsbesuchers angeordnet ist. Auch die Multimediaeinrichtung 4 wird mit Hilfe des Rohrträgersystems 11 gehalten. Hierzu weist das Rohrträgersystem 11 einen Seitenarm 12 auf, der eine Auflage 13 hält. Es kann vorgesehen sein, daß der Seitenarm 12 schwenkbar ist, so daß eine Stellung der Multimediaeinrichtung 4 hinsichtlich der Ausstellungswand 1 veränderbar.

Unterhalb der Ausstellungswand 1 ist ein Sockel 14 angeordnet. In einem Innenraum des Sockels 14 können die Wandlereinrichtung 7 und/oder die Rechnereinrichtung 9 angeordnet werden, so daß sie für einen Ausstellungsbesucher nicht sichtbar sind.

Die Leitung 6, die andere Leitung 8 und die weitere Leitung 10 können jeweils wenigstens teilweise innerhalb von Rohren des Rohrträgersystems 11 verlaufen.

Die mehreren Auswahlmittel 2 sind bei der Ausführungsform nach Figur 1 als berührungslose Lichtsensoren ausgebildet. Die berührungslosen Lichtsensoren sind hinter Sichtfenstern 15 so angeordnet, daß eine ausreichende Sensitivität der berührungslosen Lichtsensoren gegenüber Änderungen der auf die berührungslosen Lichtsensoren einfallenden Lichtstärke besteht. Das Sichtfenster 15 oder die gesamte Ausstellungswand 1 können aus Sicherheitsglas gebildet sein. Hierdurch wird eine Verletzungsgefahr vermieden, wenn Beschädigungen an der Ausstellungswand 1 bzw. an den Sichtfenstern 15 auftreten.

Die mittlere Einfallsrichtung der berührungslosen Lichtsensoren bildet mit einer dem Besucher zugewandten Oberfläche der Ausstellungswand 1 einen nach oben geöffneten Winkel, vorzugsweise einen Winkel von etwa 35°. Hierdurch ist gewährleistet, daß einerseits eine Betätigung des berührungslosen Lichtsensors erfolgt, wenn sich der Benutzer mit seiner Hand dem berührungslosen Lichtsensor nähert. Andererseits ist verhindert, daß der berührungslose Lichtsensor durch vorbeigehende Ausstellungsbesucher betätigt wird, obwohl diese eine solche Betätigung nicht beabsichtigen. Die Winkeleinstellung des berührungslosen Lichtsensors kann in Abhängigkeit von der Dicke des Sichtfensters 15 bzw. der Ausstellungswand 1 eingestellt werden.

Es kann vorgesehen sein, daß die mehreren Auswahlmittel 2 Taster oder Wärmesensoren umfassen, wobei bei der Verwendung von Wärmesensoren ebenfalls eine Einstellung des Winkels der Einfallsrichtung des Wärmesensors zur Ebene der Ausstellungswand 1 erfolgen kann.

Gemäß Figur 3 weist die Ausstellungswand 2 eine Vorderwand 16 und eine Rückwand 17 auf. Die Vorderwand 16 und die Rückwand 17 werden von dem Rohrträgersystem 11 gehalten. Zwischen der Vorderwand 16 und der Rückwand 17 ist ein Raum 18 gebildet. Innerhalb des Raums 18 sind die mehreren Auswahlmittel 2 so angeordnet, daß sie von einem Ausstellungsbesucher betätigt werden können. Hierbei ist wenigstens eines der mehreren Auswahlmittel 19 an der Vorderwand 16 angeordnet und wenigstens ein anderes der mehreren Auswahlmittel 20 an der Rückwand 17 angeordnet, so daß sowohl zu Informationsfeldern 3, die auf der Vorderwand 16 dargestellt sind als auch zu Informationsfeldern 3, die auf der Rückwand 17 dargestellt sind, zusätzliche Informationen über die Monitoreinrichtung 4 abrufbar sind. Die Vorderwand 16 und die Rückwand 17 sind an Rohren des Rohrträgersystems 11 befestigt.

Gemäß Figur 4 können mehrere Ausstellungswände 21a, 21b und 21c nebeneinander angeordnet werden, wobei jede der mehreren Ausstellungswände 21a, 21b, 21c eine zugehörige Multimediaeinrichtung 22a, 22b, 22c umfaßt. Selbstverständlich sind beliebige räumliche Kombinationen der mehreren Ausstellungswände 21a, 21b, 21c hinsichtlich der Anzahl und der Anordnung möglich.

Vorteilhaft ist die erfindungsgemäße Vorrichtung zur Darstellung von Informationen anwendbar, wenn die mehreren Auswahlmittel 2 beispielsweise auf Teilen eines ausgestellten Fahrzeugs (nicht dargestellt) angeordnet sind. Hierbei kann jeweils ein Auswahlmittel am Motor, an der Batterie und an dem Bremssystem unterhalb der Motorhaube eines Autos angeordnet sein. Bei Betätigung des jeweiligen Auswahlmittels werden zusätzliche Informationen hinsichtlich des Motors, der Batterie bzw. des Bremssystems auf der Multimediaeinrichtung 4 dargestellt.

Die in der vorstehenden Beschreibung, den Figuren und den Ansprüchen offenbarten Merkmale der Erfindung können sowohl einzeln als auch in beliebiger Kombination für die Verwirklichung der Erfindung in ihren verschiedenen Ausführungsformen von Bedeutung sein.

## Patentansprüche

**1.** Vorrichtung zur Darstellung von Informationen, insbesondere zur Darstellung von Informationen auf Messen und Ausstellungen, mit
- einer Multimediaeinrichtung (4) zum Abspielen mehrerer Bild- und/oder Toninformationen, beispielsweise Filme oder 3D-Animationen,
- wenigstens einem Auswahlmittel (2), und
- einer Steuereinrichtung, die an die Multimediaeinrichtung (4) und das wenigstens eine Auswahlmittel gekoppelt ist,
wobei bei einer Betätigung des wenigstens einen Auswahlmittels (2) ein Auswahlsignal an die Steuereinrichtung übermittelbar ist, so daß die Steuereinrichtung das Auswahlsignal auswerten kann, um in der Multimediaeinrichtung (4) das Abspielen einer der mehreren Bild- und/oder Toninformationen auslösen zu können, und wobei die eine Bild- und/oder Toninformation dem Auswahlsignal mit Hilfe von Zuordnungsmitteln zugeordnet ist, die die Steuereinrichtung umfaßt, dadurch **gekennzeichnet,** daß das wenigstens eine Auswahlmittel (2) an einem Ausstellungsobjekt (1) angeordnet ist, das in einem Abstand, räumlich getrennt von der Multimediaeinrichtung (4) angeordnet ist.

**2.** Vorrichtung nach Anspruch 1, dadurch **gekennzeichnet,** daß das Ausstellungsobjekt (1) und/oder die Multimediaeinrichtung (4) an einem Trägersystem (11) angeordnet sind und mittels des Trägersystems (11) jeweils in einer veränderbaren Stellung gehalten werden können.

**3.** Vorrichtung nach Anspruch 2, dadurch **gekennzeichnet,** daß das Trägersystem (11) als ein Rohrträgersystem ausgebildet ist.

**4.** Vorrichtung nach einem der vorhergehenden Ansprüche, dadurch **gekennzeichnet,** daß das Ausstellungsobjekt (1) als eine Ausstellungswand mit wenigstens einem Informationsfeld (3) ausgebildet ist, wobei das wenigstens eine Auswahlmittel (2) und

**4.** Vorrichtung nach einem der vorhergehenden Ansprüche, dadurch **gekennzeichnet,** daß das Ausstellungsobjekt (1) als eine Ausstellungswand mit wenigstens einem Informationsfeld (3) ausgebildet ist, wobei das wenigstens eine Auswahlmittel (2) und das wenigstens eine Informationsfelds (3) gemeinsam in einem Bereich der Ausstellungswand angeordnet sind.

**5.** Vorrichtung nach Anspruch 4, dadurch **gekennzeichnet,** daß die Ausstellungswand auf einer Vorderseite eine Vorderwand (16) und auf einer Rückseite eine Rückwand (17) aufweist, wobei das wenigstens eine Auswahlmittel (2) zumindest teilweise in einem Raum zwischen der Voder- und der Rückwand (16, 17) angeordnet ist, und wobei das wenigstens eine Auswahlmittel (2) durch einen Benutzer von der Vorderseite und/oder von der Rückseite betätigbar ist.

**6.** Vorrichtung nach Anspruch 5, dadurch **gekennzeichnet,** daß das wenigstens eine Auswahlmittel (19, 20) an der Vorderwand (16) oder an der Rückwand (17) angeordnet ist.

**7.** Vorrichtung nach einem der vorhergehenden Ansprüche, dadurch **gekennzeichnet,** daß die Steuereinrichtung eine Wandlereinrichtung (7) und eine Rechnereinrichtung (9) umfaßt, daß das wenigstens eine Auswahlmittel (2) über eine Leitung (6) mit der Wandlereinrichtung (7) elektrisch verbunden ist, daß die Wandlereinrichtung (7) über eine andere Leitung (8) mit der Rechnereinrichtung (9) elektrisch verbunden ist, und daß die Rechnereinrichtung (9) über eine weitere Leitung (10) mit der Multimediaeinrichtung (4) elektrisch verbunden ist, wobei das von dem wenigstens einen Auswahlmittel (5) empfangene Auswahlsignal mit Hilfe der Wandlereinrichtung (7) derart umgewandelt werden kann, daß ein umgewandeltes Auswahlsignal von der Wandlereinrichtung (7) an die Rechnereinrichtung (9) übertragen werden kann, um mit Hilfe der Rechnereinrichtung (9) in der Multimediaeinrichtung (4) das Abspielen der dem Auswahlsignal zugeordneten Bild- und/oder Toninformation auslösen zu können.

**8.** Vorrichtung nach den Ansprüchen 3 und 7, dadurch **gekennzeichnet,** daß die eine Leitung (6) und/oder die andere Leitung (8) und/oder die weitere Leitung (10) wenigstens teilweise innerhalb von Rohren des Rohrträgersystem (11) verlaufen.

**9.** Vorrichtung nach Anspruch 7 oder 8, **gekennzeichnet** durch einen Sockel (14), wobei die Wandlereinrichtung (7) und/oder die Rechnereinrichtung (9) in einem Innenraum des Sockels (14) angeordnet sind.

**10.** Vorrichtung nach Anspruch 9, dadurch **gekennzeichnet,** daß das Ausstellungsobjekt (1) auf dem Sockel (14) angeordnet ist.

**11.** Vorrichtung nach einem der vorhergehenden Ansprüche, dadurch **gekennzeichnet,** daß das wenigstens eine Auswahlmittel (2) als ein berührungsloser Lichtsensor oder als ein Wärmesensor ausgebildet ist.

**12.** Vorrichtung nach Anspruch 11 dadurch **gekennzeichnet,** daß ein Auslöseabstand des wenigstens einen berührungslosen Lichtsensors oder des wenigstens einen Wärmesensors etwa 40 mm beträgt.

**13.** Vorrichtung nach Anspruch 11 oder 12, dadurch **gekennzeichnet,** daß der wenigstens eine berührungslose Lichtsensor oder der wenigstens eine Wärmesensor hinter einer Wand angeordnet sind, die vorzugsweise eine Dicke von etwa 0.8 cm bis 1.2 cm aufweist.

**14.** Vorrichtung nach Anspruch 13, dadurch **gekennzeichnet,** daß die Wand aus einem Sicherheitsglas gebildet ist.

**15.** Vorrichtung nach Anspruch 13 oder 14, dadurch **gekennzeichnet,** daß die Wand im Bereich des wenigstens einen berührungslosen Lichtsensors ein Sichtfenster (15) aufweist, hinter welchem der wenigstens eine berührungslose Lichtsensor angeordnet ist.

**16.** Vorrichtung nach einem der Ansprüche 13 bis 15, dadurch **gekennzeichnet,** daß der wenigstens eine berührungslose Lichtsensor oder der wenigstens eine Wärmesensor hinsichtlich einer Ebene der Wand in einer Winkelstellung angeordnet sind.

**17.** Vorrichtung nach Anspruch 16, dadurch **gekennzeichnet,** daß die Winkelstellung einstellbar ist, insbesondere in Abhängigkeit von der Dicke der Wand.

**18.** Vorrichtung nach einem der Ansprüche 1 bis 10, dadurch **gekennzeichnet,** daß das wenigstens eine Auswahlmittel (2) als ein Taster ausgebildet ist.

**19.** Vorrichtung nach einem der vorhergehenden Ansprüche, dadurch **gekennzeichnet,** daß die Multimediaeinrichtung (4) eine Leinwand umfaßt.

**20.** Vorrichtung nach einem der vorhergehenden Ansprüche, dadurch **gekennzeichnet,** daß das wenigstens eine Auswahlmittel (2) Leuchtmittel umfaßt, so daß mit Hilfe der Leuchtmittel ein Lichtsignal ausgesendet werden kann, wenn das wenigstens eine Auswahlmittel (2) durch den Benutzer betätigt wurde.
